# EUROPÄISCHE PATENTSCHRIFT

(11) **EP 1 440 710 B1**
(45) Veröffentlichungstag und Bekanntmachung des Hinweises auf die Patenterteilung: **23.04.2008**
(21) Anmeldenummer: 03001409.6
(22) Anmeldetag: 22.01.2003
(51) Int. Cl.: A63B 23/04, A63B 23/00, A61H 1/02

(54) **Trainingsgerät**
Training device
Appareil d'entraînement

(43) Veröffentlichungstag der Anmeldung: 28.07.2004
(73) Patentinhaber: Denoth, Viktor, 8050 Zürich (CH); Bonacina, Sandra, 8050 Zürich (CH)
(72) Erfinder: Denoth, Viktor, 8050 Zürich (CH); Bonacina, Sandra, 8050 Zürich (CH)
(74) Vertreter: Troesch Scheidegger Werner AG

(56) Entgegenhaltungen:
- DE-A- 10 140 257
- DE-U- 20 200 585
- DE-U- 20 203 975
- US-A- 2 950 120
- US-A- 3 857 563
- US-A- 4 927 139
- US-A- 5 584 786

## Beschreibung

Die vorliegende Erfindung betrifft ein Trainingsgerät bzw. eine Vorrichtung für Training, Sport und Gymnastik und Therapie, sowie ein Verfahren zur Herstellung eines Trainingsgerätes.

Für Körpertraining, insbesondere im Heimbereich aber auch in Fitness-Centers, existieren viele komplizierte, aufwendige und schwere Geräte, welche zudem in der Regel auch recht teuer sind. Klassische Kraft- und Ausdauergeräte, auch für den privaten Bereich, sind oft umständlich im Handling und nehmen auch viel Platz ein, d.h. sie können nicht leicht entfernt und beispielsweise in einer Kammer oder einem Nebenraum verstaut werden. Zudem sind die bekannten Geräte primär nur für einen einzigen Bereich und Zweck einsetzbar und deshalb einseitig. Aus diesem Grunde benötigt man viele verschiedene Geräte, um alle Bereiche abzudecken, die trainiert werden sollen.

Wohl sind aus dem Stand der Technik eine Reihe weniger komplizierter Geräte bekannt. So wird beispielsweise im Deutschen Gebrauchsmuster DE 200 17 464 eine Multifunktionstrainingsvorrichtung vorgeschlagen, im Gebrauchsmuster G 90 06 479.8 und dem US Patent 5 584 786 halbrollenartige Trainingsgeräte, sowie in den US Patenten 3 967 820, 4 902 003 und 5 795 276 liegeartige Trainingsgeräte, welche wohl einfacher in der Konstruktion sind verglichen mit herkömmlichen Trainingsgeräten, welche aber allesamt relativ spezifisch nur für einen bestimmten Trainingszweck einsetzbar sind. Dasselbe gilt auch für das Gerät, beschrieben in der US 5 496 248. Das deutsche Gebrauchsmuster DE 20200585 beschreibt eine Balancewippe und in der in der US 2 950 120 schliesslich wird ein gewölbtes, brettartiges Trainingsgerät beschrieben für das wippenartige Vorwärts- und Rückwärtsbewegen einer Person zu Trainingszwecken.

Die Aufgabe der vorliegenden Erfindung bestand darin, eine Trainingsvorrichtung vorzuschlagen, mit welcher der Körper weitgehendst ganzheitlich trainiert werden kann. Erfindungsgemäss wird entsprechend eine Vorrichtung gemäss dem Wortlaut nach Anspruch 1 vorgeschlagen. Vorgeschlagen wird eine Vorrichtung zum trainieren bzw. ein Trainingsgerät, welches ein gewölbtes, flächiges Element aufweist, mit einem im Wesentlichen rechteckigen Grundriss, wobei die Biegung bzw. Wölbung einen Winkel von mindestens ca. 30° einschliesst. Das erfindungsgemäss vorgeschlagene Trainingsgerät besteht aus einer rechteckigen Platte, die vorzugsweise wenigstens nahezu gleichmässig gebogen ist, und welche Platte bzw. welches flächige Element ganzflächig in etwa die gleiche Dicke bzw. Wandstärke aufweist. Die Wölbung bzw. Biegung schliesst gemäss einer bevorzugten Ausführungsvariante einen Winkel von ca. 30 - 180°, bevorzugt ca. 60 - 100° ein.

Wiederum gemäss einer weiteren Ausführungsvariante beträgt die Länge des Elementes entlang einer Biegekante ca. 60 - 120 cm, vorzugsweise ca. 70 - 90 cm und die Breite liegt in einem Bereich von ca. 40 - 80 cm, vorzugsweise ca. 45 - 60 cm und die Dicke des Elementes bzw. der Platte liegt in einem Bereich von ca. 1,5 - 4 cm, vorzugweise ca. 1,5 - 2,5 cm.

Das Trainingsgerät ist aufgrund seiner Ausgestaltung beidseitig nutzbar und vorzugsweise formstabil, bestehend aus Holz, einem polymerem Werkstoff, wie ein verstärktes Polymer oder es besteht aus Leichtmetall, wie z.B. Aluminium. Es ist aber auch möglich, das Gerät leicht elastisch auszubilden, indem ein entsprechend elastisches Holz verwendet wird, oder ein leicht elastisches Polymer.

Gemäss einer bevorzugten Ausführungsvariante des erfindungsgemässen Trainingsgerätes beträgt der von der Wölbung eingeschlossene Winkel ca. 90°, die Länge entlang der Biegekante ca. 80 cm, die Breite ca. 50 cm sowie wird bevorzugt eine Dicke von ca. 2 cm gewählt. Die Wölbung kann selbstverständlich auch grösser oder kleiner gewählt werden, kreisförmig, oval oder elliptisch sein. Auch die angegebenen Masse können grösser oder kleiner sein, je nach den Bedürfnissen und des Zielpublikums, ob es sich dabei um Kinder, Jugendliche oder erwachsene Personen handelt. Die Oberfläche der konvexen Seite kann mit einer dämpfenden Beschichtung, wie aus einem elastomeren Material, wie Gummi, Latex, Elastomerpolymer, Schaumstoff, etc. versehen sein. Die konkave Seite ist bevorzugt mit einer rutschfesten Beschichtung versehen. Weiter ist es möglich, am erfindungsgemässen Trainingsgerät Handgriffe, Löcher und dgl. vorzusehen, beispielsweise für das Befestigen von Zusatzmaterialien.

Die Herstellung des erfindungsgemässen Trainingsgerätes ist einfach, indem beispielsweise von einer rechteckigen Platte ausgegangen wird, welche zu einem Viertelkreis gebogen wird. Es ist selbstverständlich auch möglich, insbesondere bei Verwendung von polymeren Materialien, das Material in eine bereits eine Biegung aufweisende Form einzuspritzen.

Das erfindungsgemäss vorgeschlagene Trainingsgerät ist verblüffend einfach, leicht, mehrseitig verwendbar, multifunktionell, leicht zu tragen, leicht zu verstauen, nicht teuer, einfach auf kleinstem Raum stapelbar, insbesondere bei Verwendung mehrerer Geräte, wie beispielsweise bei Verwendung in Trainings-Centers, Fitness-Centers oder im Schulunterricht.

Alle konditionellen Faktoren der körperlichen Fitness im Bereich der Kraft, Ausdauer, Beweglichkeit und Koordination (Balance) können abgedeckt werden; und dies trainingsmässig auf tiefem oder hohem Niveau, prophylaktisch oder auch rehabilitativ. Das Gerät kann überall genutzt werden, zu Hause, am Arbeitsplatz, im Fitnessstudio, in Gesundheits- und Wellness-Centern, in der Physiotherapie oder in der Arztpraxis, in der Turnhalle oder anderen Freizeit- und Sportanlagen. Das Gerät kann als Einzelstation oder auch im Gruppentraining oder als Cirquitstation eingesetzt werden. Durch seine gewölbte Form ist es beidseitig nutzbar - die konvexe Seite kann als Stepper für die Ausdauer dienen oder als Unterlage für eine harmonische Kräftigung des Körpers; die konkave Seite fördert durch die Wippbewegung, nebst anderem, vor allem die Balance oder Koordination des ganzen Körpers. Unterstützend kann es auch bei mentalem Training eingesetzt werden.

Abschliessend wird das erfindungsgemässe Trainingsgerät beispielsweise und unter Bezug auf die beigefügten Figuren näher erläutert.

Dabei zeigen:
- Fig. 1 und 2: schematisch vereinfacht je ein erfindungsgemässes Trainingsgerät in den zwei Nutzungsstellungen, und
- Fig. 3: eine Ausführungsvariante eines erfindungsgemässen Trainingsgerätes.

In den Figuren 1 und 2 wird schematisch gezeigt, dass es sich beim erfindungsgemässen Trainingsgerät um eine weitgehendst viertelkreisförmige Schale handelt, welche entweder, wie in Figur 1 dargestellt fest positioniert angeordnet werden kann, oder aber geeignet für Balanceübungen in einer nicht stabilen Lage, wie in Figur 2 dargestellt. Selbstverständlich muss es sich dabei nicht um ein viertelkreisförmige Schale handeln, sondern die Schale kann auch andere Kreissegmente beinhalten, elliptisch ausgebildet sein oder kann eine x-beliebige andere Wölbung aufweisen.

Figur 3 schliesslich zeigt eine Ausführungsvariante eines erfindungsgemässen Trainingsgerätes 1 in Perspektive in fester Lage, d.h. mit konvexer Seite 4 nach oben gerichtet. Beim Trainingsgerät 1 handelt es sich erneut um eine ca. viertelkreisförmige Schale, welche auf ihrer oberen konvexen Seite 4 im mittigen Bereich mit einer dämpfenden Beschichtung 5 versehen ist. Es kann sich dabei um ein elastisches Material, wie Gummi, Latex, einen Schaumstoff oder ein anderes elastisches Polymer handeln. Auf der Unterseite bzw. der konkaven Seite 3 ist die Schale bevorzugt rutschfest ausgebildet, d.h. versehen mit einer rutschfesten Beschichtung. Allerdings kann diese Rutschfestigkeit dadurch erzielt werden, indem die Oberfläche der Schale leicht aufgerauht wird.

Die beiden Endkanten 9 der viertelkreisförmigen Schale sind ebenfalls vorzugsweise rutschfest ausgebildet bzw. versehen mit einem rutschfesten Kantenschutz 8, welcher klippartig über die Endkante 9 aufgebracht sein kann oder beispielsweise geklebt fest mit der Endkante 9 verbunden sein.

Je seitlich entlang der Längskante bzw. Biegekante 2 sind je ein Handgriff 6 vorgesehen, beispielsweise um das Transportieren des Trainingsgerätes 1 zu ermöglich. Schliesslich sind an einem Ende des Trainingsgerätes Öffnungen 7 vorgesehen, beispielsweise für das Befestigen von Zusatzmaterialien, wie beispielsweise Gummizüge, welche geeignet sind für zusätzliche Trainingsmöglichkeiten.

Wie nun deutlich aus den Figuren 1 bis 3 erkennbar ist, ist das erfindungsgemäss vorgeschlagene Trainingsgerät äusserst einfach im Aufbau und entsprechend leicht herzustellen. Auf die übrigen Vorzüge muss nicht weiter eingegangen werden, da diese bereits vorab ausreichend gewürdigt worden sind.

Bei den in den Figuren 1 bis 3 dargestellten Trainingsgeräten handelt es sich selbstverständlich nur um Beispiele, welche auf x-beliebige Art und Weise abgeändert, modifiziert oder durch weitere Elemente ergänzt werden können. Insbesondere die Grössenverhältnisse können variiert werden, der Biegewinkel, die Biegung selbst, ob kreisförmig, oval, etc., wie auch die für die Herstellung des Trainingsgerätes verwendeten Materialen können variiert bzw. verändert werden. Selbstverständlich ist es auch möglich, weitere Zusatzelemente, wie Lochungen, Handgriffe und dgl. vorzusehen.

## Patentansprüche

1. Vorrichtung zum Trainieren des menschlichen Körpers bzw. Trainingsgerät, mit einem gewölbten, flächigen Element (1) aufweisend einen weitgehendst rechteckigen Grundriss, wobei die Biegung einen Winkel von mindestens 30° einschliesst, und die konkave Seite (3) rutschfest ausgebildet ist, **dadurch gekennzeichnet dass** die Oberfläche der konvexen Seite (4) mit einer dämpfenden Schicht versehen ist, bestehend beispielsweise aus einem elastomeren Material wie Gummi, Latex, Elastomerpolymer, Schaumstoff oder aus einem anderen geeigneten, dämpfenden Naturstoff oder Polymer.

2. Vorrichtung nach Anspruch 1, **dadurch gekennzeichnet, dass** die Wölbung bzw. Biegung wenigstens nahezu gleichmässig ist, und das Element ganzflächig in etwa die gleiche Dicke bzw. Wandstärke aufweist.

3. Vorrichtung nach einem der Ansprüche 1 oder 2, **dadurch gekennzeichnet, dass** die Biegung einen Winkel von ca. 30 - 180°, vorzugsweise ca. 60 - 100° einschliesst.

4. Vorrichtung nach einem der Ansprüche 1 bis 3, **dadurch gekennzeichnet, dass** die Länge des Elementes (1) entlang der Biegekante (2) ca. 60 - 120 cm, vorzugsweise ca. 70 - 90 cm aufweist, und dass die Breite ca. 40 - 80 cm, vorzugsweise ca. 45 - 60 cm beträgt und die Dicke des Elementes ca. 1,5 - 4 cm bzw. vorzugsweise 1,5 - 2,5 cm beträgt.

5. Vorrichtung nach einem der Ansprüche 1 bis 4, **dadurch gekennzeichnet, dass** das Element wenigstens nahezu formstabil ist, und aus Holz, einem polymeren Werkstoff, wie einem verstärkten Polymer oder aus Leichtmetall, wie z.B. Aluminium, gefertigt ist, und die Kanten auf allen Seiten vorzugsweise abgerundet ausgebildet sind.

6. Vorrichtung nach einem der Ansprüche 1 bis 4, **dadurch gekennzeichnet, dass** das Element leicht elastisch ausgebildet ist und aus einem entsprechend leicht elastischen Holz oder einem entsprechend leicht elastischen Polymer gefertigt ist, und alle Kanten auf allen Seiten, vorzugsweise abgerundet ausgebildet sind.

7. Vorrichtung nach einem der Ansprüche 1 bis 6, **dadurch gekennzeichnet, dass** der von der Wölbung bzw. Biegung eingeschlossene Winkel ca. 90° beträgt, die Länge der Biegekante (2) ca. 80 cm beträgt, die Breite ca. 50 cm und die Dicke des Elementes ca. 2 cm beträgt.

8. Vorrichtung nach einem der Ansprüche 1 bis 7, **dadurch gekennzeichnet, dass** die Wölbung bzw. Biegung kreisförmig, oval oder elliptisch ist.

9. Vorrichtung nach einem der Ansprüche 1 bis 8, **dadurch gekennzeichnet, dass** die konkave Seite (3) rutschfest ausgebildet ist, sowie gegebenenfalls die endständigen Auflagekanten (9), welche vorzugsweise mit einem rutschfesten Kantenschutz (8) versehen sind.

10. Vorrichtung nach einem der Ansprüche 1 bis 9, **dadurch gekennzeichnet, dass** am Element Handgriffe (6), Löcher (7) und dgl. vorgesehen sind.

## Claims

1. Apparatus for training the human body or training device respectively with an arched sheet element (1) having a substantially rectangular outline, the arch enclosing an angle of at least approximately 30° and the concave side (3) being slip resistant, **characterized in that** the surface of the convex side (4) being provided with a damping layer comprised e.g. of an elastomeric material such as rubber, latex, elastomerpolymer, cellular material or of an other suitable damping natural material or polymer.

2. Apparatus according to claim 1, **characterized in that** the arch or curve is at least nearly uniform and the element has approximately the same thickness or wall thickness all over.

3. Apparatus according to one of the claims 1 or 2, **characterized in that** the arch enclosing an angle of approximately 30° - 180°, preferably 60° - 100°.

4. Apparatus according to one of the claims 1 to 3, **characterized in that** the length of the element (1) along the bend edge (2) is approximately 60 - 120 cm, preferably approximately 70 - 90 cm and that the width is approximately 40 - 80 cm, preferably approximately 45 - 60 cm and the thickness of the element is approximately 1,5 - 4 cm preferably 1,5 - 2,5 cm.

5. Apparatus according to one of the claims 1 to 4, **characterized in that** the element is at least nearly dimensionally stable and is fabricated of wood, a polymeric material such as a reinforced polymer or of a light metal such as aluminum and the edges are preferably rounded on all sides.

6. Apparatus according to one of the claims 1 to 5, **characterized in that** the element is slightly elastic and is fabricated of a correspondingly slightly elastic wood or a correspondingly slightly elastic polymer and all edges on all sides are preferably rounded.

7. Apparatus according to one of the claims 1 to 6, **characterized in that** the arch or curve enclosing an angle of approximately 90°, the length of the bend edge (2) is approximately 80 cm, the width is approximately 50 cm and the thickness of the element is approximately 2 cm.

8. Apparatus according to one of the claims 1 to 7, **characterized in that** the arch or curve is circular, oval or elliptical.

9. Apparatus according to one of the claims 1 to 8, **characterized in that** the concave side (3) being slip resistant as well as the terminal support edges (9), which are provided preferably with a non slip edge protection (8).

10. Apparatus according to one of the claims 1 to 9, **characterized in that** on the element grip handles (6), holes (7) and the like are provided.

## Revendications

1. Appareil pour entraîner le corps humain respectivement appareil d'entraînement, comprenant un élément mince bombé (1) avec une surface en plan essentiellement rectangulaire et avec une courbure incluant un angle d'au moins 30° et avec la face concave (3) formée antidérapante, **caractérisé en ce que** la surface de la face convexe (4) est munie d'une couche amortissante, formée par exemple en un matériau élastomère, comme du caoutchouc, latex, polymère élastomère, produit alvéolaire ou un autre matériel naturel ou polymère amortissant approprié.

2. Appareil selon la revendication 1, **caractérisé en ce que** le bombage ou la courbure respectivement est pratiquement uniforme et que l'élément présente sur toute sa surface une épaisseur approximativement égale.

3. Appareil selon l'une des revendications 1 ou 2, **caractérisé en ce que** la courbure inclut un angle de 30 - 180°, de préférence de 60 - 100°.

4. Appareil selon l'une des revendications 1 à 3, **caractérisé en ce que** la longueur de l'élément le long de l'arête de courbure (2) est env. 60 - 120cm, de préférence env. 70 - 90cm, la largeur env. 40 - 80cm, de préférence env. 45 - 60cm, et l'épaisseur de l'élément env. 1,5 - 4cm, de préférence 1,5 - 2,5cm.

5. Appareil selon l'une des revendications 1 à 4, **caractérisé en ce que** l'élément est au moins pratiquement indéformable et est fait en bois, en un matériau polymère, comme un polymère renforcé, ou en un métal léger, comme p.ex. en aluminium, et ses arêtes sur tous les bords, sont de préférence arrondis.

6. Appareil selon l'une des revendications 1 à 4, **caractérisé en ce que** l'élément est légèrement élastique et est formé en conséquence par un bois légèrement élastique ou un polymère légèrement élastique et **en ce que** ses arêtes sur tous les bords sont de préférence arrondis.

7. Appareil selon l'une des revendications 1 à 6, **caractérisé en ce que** l'angle inclus par le bombage ou la courbure respectivement est env. 90°, la longueur de arête de courbure (2) env. 80cm, la largeur env. 50cm et l'épaisseur de l'élément env. 2cm.

8. Appareil selon l'une des revendications 1 à 7, **caractérisé en ce que** le bombage ou la courbure respectivement est de forme circulaire, ovale ou elliptique.

9. Appareil selon l'une des revendications 1 à 8, **caractérisé en ce que** la face concave (3) est antidérapante ainsi que le cas échéant les arêtes d'appui (9) aux extrémités, qui sont de préférence munies d'une protection d'arête (8) antidérapante.

10. Appareil selon l'une des revendications 1 à 9, **caractérisé en ce que** l'élément est muni de poignées (6), trous (7) et similaires.
